# FASCICULE DE BREVET EUROPEEN

(11) **EP 3 382 468 B1**
(45) Date de publication et mention de la délivrance du brevet: **15.01.2020**
(21) Numéro de dépôt: 17163951.1
(22) Date de dépôt: 30.03.2017
(51) Int. Cl.: G04B 1/12, G04B 17/28

(54) **MOUVEMENT AVEC PROLONGATEUR DE RÉSERVE DE MARCHE**
UHRWERK MIT VERLÄNGERUNG DER GANGRESERVE
MOVEMENT WITH EXTENSION OF RUNNING RESERVE

(43) Date de publication de la demande: 03.10.2018
(73) Titulaire: The Swatch Group Research and Development Ltd, 2074 Marin (CH)
(72) Inventeur: BRAVO, Paulo, 2074 Marin-Epagnier (CH); BAZIN, Jean-Luc, 2512 Tüscherz-Alfermée (CH)
(74) Mandataire: Ravenel, Thierry Gérard Louis

(56) Documents cités:
- EP-A1- 2 570 869
- CH-A5- 697 074

## Description

### Domaine de l'invention

L'invention se rapporte à un mouvement horloger comprenant un dispositif prolongateur de la réserve de marche, de manière à limiter la consommation en énergie du mouvement lorsque la montre n'est pas portée ou en position de repos. En particulier, l'invention concerne un mouvement horloger comprenant deux organes réglants.

### Arrière-plan de l'invention

Habituellement, dans les montres mécaniques, la source d'énergie pour entraîner le rouage et les aiguilles, et d'autres fonctions, est un ressort spiral enroulé dans un barillet.

Lorsqu'une montre mécanique n'est pas remontée régulièrement, ou qu'une montre à remontage automatique n'est pas portée pendant plusieurs heures, le ressort de barillet se détend complètement et la montre s'arrête. La réserve de marche moyenne d'une montre normale dont le ressort est complètement remonté est d'environ 40 à 60 heures.

Il existe plusieurs causes pour expliquer le déchargement d'énergie d'une montre jusqu'à ce qu'elle s'arrête, notamment ne pas porter la montre durant une certaine période (coffre, week-end, etc ...) ou encore oublier de remonter la montre dans le cas où elle ne possède pas de remontage automatique. Il est donc utile de disposer d'une montre présentant une réserve de marche supérieure à la moyenne.

Dans le passé, on a déjà cherché à remédier au problème de la réserve de marche. Par exemple, la demande de brevet européen EP 2 455 820 propose l'utilisation d'un organe moteur comportant un barillet dans lequel sont montés deux ressorts superposés et coaxiaux.

Ce document n'est qu'un exemple pour les montres avec deux barillets ou deux ressorts car il y existe de nombreuses publications similaires.

De telles propositions pour résoudre le problème de l'augmentation de marche sont peu intéressantes car la réserve de marche est privilégiée aux dépens de l'espace disponible.

Le document CH 697 074 divulgue deux systèmes réglants, chacun avec son propre barillet et un différentiel qui les met en coopération et qui entraîne un affichage horaire.

### Résumé de l'invention

L'invention a notamment pour objectif de pallier les différents inconvénients de ces techniques connues.

Plus précisément, un objectif de l'invention est de fournir un mouvement pour pièce d'horlogerie permettant d'obtenir une meilleure réserve de marche en limitant la consommation en énergie du mouvement lorsqu'elle n'est pas portée ou en position de repos.

L'invention a également pour objectif, au moins dans un mode de réalisation particulier, d'éviter une épaisseur excessive du mouvement et donc de la montre.

Ces objectifs, ainsi que d'autres qui apparaîtront plus clairement par la suite, sont atteints selon l'invention à l'aide d'un mouvement horloger tel que défini à la revendication 1 annexée.

Ainsi, l'objet de la présente invention, par ses différents aspects fonctionnels et structurels, permet d'obtenir un mouvement avec une réserve de marche augmentée.

Conformément à des variantes avantageuses de l'invention :
- les organes réglants sont du même type ;
- les organes réglants sont de types différents ;
- au moins un organe réglant est un tourbillon ou un carrousel ;
- au moins un des échappements est un échappement à très basse consommation ;
- les moyens pour arrêter et libérer la marche d'un organe réglant comprennent une commande manuelle ;
- les moyens pour arrêter et libérer la marche de chacun des deux organes réglants comprennent une première bascule agencée pour être actionnée par la commande manuelle, la première bascule agissant sur une deuxième bascule munie de deux organes de friction agencés pour respectivement et alternativement venir en prise avec le premier rouage et le deuxième rouage ;
- les moyens pour arrêter et libérer la marche de chacun des deux organes réglants comprennent une troisième bascule agencée pour coopérer, d'une part avec la deuxième bascule lorsque la commande manuelle est actionnée, et d'autre part, agencée pour coopérer avec une masse oscillante lors de la rotation de cette dernière.

L'invention concerne aussi une pièce d'horlogerie équipée d'un mouvement selon l'invention.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 illustre une vue en perspective d'un mouvement horloger conforme à l'invention ;
- les figures 2a et 2b représentent respectivement la distribution d'énergie à un premier organe réglant vue de dessus et vue en coupe selon la ligne A-A d'un mouvement horloger conforme à l'invention ;
- les figures 3a et 3b représentent respectivement la liaison cinématique entre le premier organe réglant et le différentiel vue de dessus et vue en coupe selon la ligne B-B d'un mouvement horloger conforme à l'invention ;
- les figures 4a et 4b représentent respectivement la distribution d'énergie à un deuxième organe réglant vue de dessus et vue en coupe selon la ligne C-C d'un mouvement horloger conforme à l'invention ;
- les figures 5a et 5b représentent respectivement la liaison cinématique entre le deuxième organe réglant et le différentiel vue de dessus et vue en coupe selon la ligne D-D d'un mouvement horloger conforme à l'invention ;
- les figures 6a et 6b représentent respectivement un vue de dessus et une vue en coupe selon la ligne E-E d'un différentiel d'un mouvement horloger conforme à l'invention ;
- les figures 7a à 7c illustrent les moyens pour arrêter et libérer la marche d'un des deux organes réglants d'un mouvement horloger conforme à l'invention.

### Description détaillée des modes de réalisation préférés

Un mouvement horloger conforme à l'invention va maintenant être décrit dans ce qui suit faisant référence conjointement aux figures 1, 2a, 2b, 3a, 3b, 4a, 4b, 5a, 5b, 6a, 6b, 7a, 7b et 7c.

Le mouvement selon l'invention comprend un premier organe réglant et un premier échappement reliés par un premier rouage à une première source d'énergie, le premier rouage, le premier échappement, le premier organe réglant et la première source d'énergie définissant un premier ensemble, un deuxième organe réglant et un deuxième échappement reliés par un deuxième rouage à une deuxième source d'énergie, le deuxième rouage, le deuxième échappement, le deuxième organe réglant et la deuxième source d'énergie définissant un deuxième ensemble, au moins un engrenage différentiel agencé pour assurer une liaison cinématique entre le premier ensemble, respectivement le deuxième ensemble et des moyens d'affichage de l'heure courante.

De plus, le mouvement horloger comprend des moyens pour arrêter et libérer la marche d'un des deux organes réglants, et l'engrenage différentiel porte les moyens d'affichages de l'heure pour afficher l'heure quel que soit l'organe réglant en marche.

Les organes réglants peuvent être choisis parmi un balancier classique, un carrousel, un tourbillon, un résonateur (de type diapason ou à rotor magnétique par exemple), un balancier moteur ou encore un oscillateur à quartz.

Dans ce qui suit, et par souci de clarté, il est décrit un mouvement selon l'invention comprenant au moins deux organes réglants munis chacun d'un échappement, et ce à titre de simple exemple illustratif et non limitatif. Comme décrit précédemment, tout type d'organe réglant peut être utilisé et une association tourbillon/oscillateur quartz est par exemple envisageable.

En référence à la figure 1, le mouvement d'horlogerie selon l'invention comprend notamment :
- une première source d'énergie mécanique 1, et une deuxième source d'énergie mécanique 5, telles que des barillets par exemple ;
- un premier organe réglant 2, de préférence ayant une grande précision, et un premier échappement, comprenant une première roue d'échappement 21 et une première ancre 22, reliés par un premier rouage 20 à la source d'énergie 1, le premier échappement, le barillet 1, le premier rouage 20 et le premier organe réglant 2 formant un premier ensemble,
- un deuxième organe réglant 3, de préférence à basse consommation, et un deuxième échappement comprenant une deuxième roue d'échappement 31 et une deuxième ancre 32, reliés par un deuxième rouage 30 à la source d'énergie 5, le deuxième échappement, le barillet 5, le deuxième rouage 30 et le deuxième organe réglant 3 formant un deuxième ensemble,
- un engrenage différentiel 4 agencé pour assurer une liaison cinématique entre le premier ensemble et le deuxième ensemble, l'engrenage différentiel 4 étant relié au premier organe réglant 2 et au deuxième organe réglant 3 respectivement par les premier et deuxième rouages 20 et 30.

Dans le mode de réalisation représenté sur les figures, les organes réglants 2 et 3 sont respectivement un tourbillon et un balancier spiral simple, mais l'homme du métier pourrait bien évidemment utiliser deux balanciers spiraux simples, deux tourbillons, deux carrousels, ou encore un de chaque. De même, les premier et deuxième échappements représentés sont à ancre suisse mais ils pourraient être d'un autre type, tel que des échappements à détente ou d'autres types d'échappement connus.

Selon une autre variante de l'invention, non représentée sur les figures, les organes réglants 2 et 3 peuvent être un balancier spiral classique associé à un oscillateur à quartz, ou un carrousel associé à un résonateur, ou encore un tourbillon associé à un oscillateur quartz, ou tout autre combinaison imaginable par l'homme du métier de deux des organes réglants cités.

Ainsi, dans le mode de réalisation illustré sur les figures, le premier organe réglant 2 utilisé est un tourbillon, et le deuxième organe réglant 3 est un balancier simple à basse consommation tel qu'un balancier 1 Hz.

Comme on peut l'observer aux figures 6a et 6b, l'engrenage différentiel 4 comprend un arbre 40 portant les moyens d'affichage de l'heure 6 à une première extrémité de l'arbre 40 et comprend un porte satellite 42 à proximité de l'autre extrémité de l'arbre 40. Avantageusement, le porte satellite 42 est solidaire de l'arbre 40.

Il est bien évident que le mouvement peut comprendre plusieurs mobiles entre l'engrenage différentiel 18 et la source d'énergie 1.

Le porte satellite 42 comprend un arbre porte satellite 44 parallèle à l'arbre 40, et sur lequel sont montés pivotant deux pignons-satellites. Dans le mode de réalisation illustré, un premier pignon-satellite, dit pignon-satellite inférieur 45, et un deuxième pignon-satellite, dit pignon-satellite supérieur 46, sont prévus solidaires et montés coaxialement sur l'arbre porte satellite 44.

On pourrait également disposer plusieurs pignons-satellites (ou plusieurs satellites double), par exemple deux ou trois, de façon à assurer une meilleure répartition des efforts.

L'engrenage différentiel 4 comprend également une première roue de d'entrée 48 présentant une denture extérieure et une denture intérieure, et une deuxième roue d'entrée 49 présentant une denture extérieure, chacune étant respectivement montée libre en rotation autour de l'arbre 40.

La première roue d'entrée 48 est montée sur un plateau 43 monté libre en rotation autour de l'arbre 40, sous le porte satellite 42, au moyen d'un canon par exemple. Le plateau 43 et la première roue d'entrée 48 présentent un diamètre supérieur à celui du porte satellite 42, de manière que la denture intérieure de la première roue d'entrée 48 soit engrenée avec la denture du satellite 45 lorsque la denture extérieure de la roue d'entrée 48 est engrenée avec le premier rouage 20.

L'engrenage différentiel 4 comprend également une roue de transmission 47 montée autour de l'arbre 40, sous la deuxième roue d'entrée 49 et solidaire de cette dernière, la roue de transmission 47 présentant une denture extérieure destinées à être engrenée par la denture du pignon-satellite supérieure 46 lorsque la deuxième roue d'entrée 49 est engrenée par le deuxième rouage 30.

Cet engrenage différentiel 4 est décrit à titre illustratif et non limitatif, et un homme du métier saurait bien évidemment mettre en place tout autre type d'engrenage différentiel pour parvenir à la bonne marche du mouvement horloger.

La distribution d'énergie au premier organe réglant 2 est représentée aux figures 2a et 2b. L'énergie du barillet 1, ou la force motrice, est transmise au premier rouage 20, et arrive au premier organe régulateur 2 via l'échappement 21.

De même, la distribution d'énergie au deuxième organe réglant 3 est représentée aux figures 4a et 4b. L'énergie du barillet 5 est transmise au deuxième rouage 30, et arrive au deuxième organe régulateur 3 via l'échappement 31.

Les figures 3a, 3b et 5a, 5b illustrent respectivement la liaison cinématique entre le premier organe réglant 2 et le différentiel 4, et la liaison cinématique entre deuxième organe 3 réglant et le différentiel 4 pour pouvoir afficher l'heure courante.

Selon l'invention, le mouvement horloger comprend également des moyens pour arrêter et libérer la marche d'un des organes réglants, de préférence celui consommant le plus d'énergie, lorsque l'utilisateur ne porte pas la montre. Dans le cas illustré sur les figures, c'est le tourbillon qui est arrêté lorsque la montre n'est pas portée.

De tels moyens pour arrêter et libérer la marche d'un des organes réglants sont illustrés aux figures 7a à 7c et sont agencés pour coopérer avec une masse oscillante et un poussoir par exemple.

L'arrêt du premier rouage 20, et donc du tourbillon dans le cas de figure illustré, est réalisé au moyen d'une commande manuelle, telle qu'un poussoir 9 pour bloquer le premier rouage 20 et libérer le deuxième rouage 30 relié au balancier spiral classique qui est à l'arrêt lorsque la montre est portée.

Pour arrêter le tourbillon 2 et lancer le balancier spiral classique 3, il suffit que l'utilisateur appuie sur le poussoir 9 ou pose la montre dans sa position de repos, à savoir sur la tranche de la carrure de manière que le poussoir 9 repose contre un support pour que le poussoir s'enfonce sous le poids de la montre et bloque l'organe réglant consommant le plus d'énergie, ici le tourbillon 2.

Plus précisément, les moyens pour arrêter et libérer la marche d'un des organes réglants comprennent une première bascule 74 commandée par le poussoir 9, la première bascule 74 agissant sur une deuxième bascule 70 munie de deux organes de friction 71, 72 chacun étant lié à cette deuxième bascule au moyen d'une lame ressort 710, 720 de manière à limiter les contraintes mécaniques lorsque l'un des organes de friction 71, 72 vient en prise avec le premier rouage 20 ou le deuxième rouage 30. La deuxième bascule 70 est montée mobile en rotation sur un pont (non visible sur les figures) et est contrainte par un ressort hélicoïdal dans la position de blocage du deuxième rouage 30.

Les moyens pour arrêter et libérer la marche d'un des organes réglants comprennent aussi une troisième bascule 73, montée mobile en rotation sur le même pont (non visible sur les figures) et qui est aussi contrainte par un ressort hélicoïdal. Cette troisième bascule 73 comprend d'une part, une échancrure 730 agencée pour coopérer avec un bec 700 de la deuxième bascule 70 lorsque le poussoir 9 est pressé, et d'autre part, un bec 731 agencé pour coopérer avec la masse oscillante 8 via un ergot 80 solidaire de la masse oscillante lors de la rotation de cette dernière.

Ainsi, après avoir appuyé sur le poussoir 9, la première bascule 74 agit sur la deuxième bascule 70 pour la faire pivoter de manière que l'organe de friction 71 vient en prise avec le premier rouage 20 et l'organe de friction 72 libère le deuxième rouage 30, le bec 700 venant alors se loger dans l'échancrure 730 de la troisième bascule 73 et bloquant la position de la deuxième bascule.

Pour libérer le bec 700 de l'échancrure 730, et donc libérer le tourbillon 2 et bloquer le balancier spiral 3, il suffit d'une rotation de la masse oscillante pour que l'ergot 80 vienne frapper le bec 731 de la troisième bascule 73, ce qui a pour effet de déloger le bec 700 de la deuxième bascule 70 de l'échancrure de la deuxième bascule 73 et donc de libérer le premier rouage 20 et bloquer le deuxième rouage 30 simultanément.

Avantageusement, la masse oscillante peut tourner dans les deux sens.

Selon un mode de réalisation particulier de l'invention, on peut prévoir d'incliner l'organe réglant à basse consommation, ici un balancier spiral simple comme illustré sur les figures, de 30° par exemple, de manière à optimiser son fonctionnement et limiter les erreurs lorsque le mouvement/la montre est en position de repos.

Comme mentionné plus haut le mécanisme permet d'arrêter et d'actionner toutes les autres sortes d'échappements, par exemple un échappement à ancre suisse standard et un balancier standard de façon automatique lorsque l'utilisateur ne porte pas la montre ou bien à la demande de l'utilisateur de manière à économiser de l'énergie.

Lorsque le premier organe réglant 2 est alimenté en énergie par le barillet 1, le premier rouage 20 transmet son énergie et son mouvement de rotation à l'engrenage différentiel 4 via la roue d'entrée 48. Le mouvement de rotation est ensuite transmis au pignon-satellite 45 via la denture interne de la roue d'entrée 48, le pignon-satellite 45 entraînant alors le porte pignon 42 et l'arbre 40 en rotation.

Enfin, l'arbre 40 entraine en rotation les moyens d'affichage de l'heure courante 6, à savoir un tube 60 monté fixe sur l'arbre 40, le tube 60 pouvant supporter une aiguille pour indiquer les minutes. Les moyens d'affichage de l'heure courante 6 comprennent également un deuxième tube 61 monté mobile en rotation sur le premier tube 60, et engrené par le train d'engrenage 62,63 de manière à indiquer les heures.

Grâce à ces différents aspects de l'invention, on dispose d'un mouvement de conception simple permettant de prolonger la réserve de marche du mouvement.

Bien entendu, la présente invention ne se limite pas à l'exemple illustré mais est susceptible de diverses variantes et modifications qui apparaîtront à l'homme de l'art sans sortir du cadre de l'invention tel que défini par les revendications annexées.

## Revendications

1. Mouvement horloger (100) comprenant un premier organe réglant (2), un premier échappement associé au premier organe réglant, un premier rouage (20) reliant le premier échappement à une première source d'énergie (1), un deuxième organe réglant (3), un deuxième échappement associé au deuxième organe réglant, et un deuxième rouage (30) reliant le deuxième échappement à une deuxième source d'énergie (5) ; le mouvement horloger comprenant des moyens d'affichage de l'heure courante (60, 61) et au moins un engrenage différentiel (4) qui comprend une première roue d'entrée (48) en relation d'engrènement avec le premier rouage et une deuxième roue d'entrée (49) en relation d'engrènement avec le deuxième rouage, cet engrenage différentiel entraînant lesdits moyens d'affichage de l'heure courante ;
le mouvement horloger étant **caractérisé en ce que** le deuxième organe réglant consomme moins d'énergie que le premier organe réglant ; **en ce qu'**il comprend des moyens pour arrêter et libérer chacun des premier et deuxième organes réglants, ces moyens étant agencés de manière à pouvoir alternativement bloquer ensemble le premier rouage et le premier organe réglant, tout en libérant le deuxième rouage et le deuxième organe réglant, et ensemble le deuxième rouage et le deuxième organe réglant tout en libérant le premier rouage et le premier organe réglant ; et **en ce que** ledit engrenage différentiel (4) est agencé pour que les moyens d'affichage de l'heure courante puissent afficher l'heure courante quel que soit l'organe réglant, parmi les premier et deuxième organes réglants, qui est libéré.

2. Mouvement horloger (100) selon la revendication 1, dans lequel ledit engrenage différentiel (4) porte lesdits moyens d'affichage de l'heure courante.

3. Mouvement horloger (100) selon la revendication 1 ou 2, dans lequel les organes réglants sont du même type.

4. Mouvement horloger (100) selon la revendication 1 ou 2, dans lequel les organes réglants sont de types différents.

5. Mouvement horloger (100) selon l'une des revendications 1 à 4, dans lequel au moins un organe réglant est un tourbillon ou un carrousel.

6. Mouvement horloger (100) selon l'une des revendications 1 à 4, dans lequel au moins un organe réglant est un balancier spiral classique.

7. Mouvement horloger (100) selon une des revendications 1 à 6, **caractérisé en ce que** les premier et deuxième organes réglants (2, 3) fonctionnent à des fréquences différentes, le deuxième organe réglant (3) ayant une fréquence plus basse que celle du premier organe réglant (2).

8. Mouvement horloger (100) selon une des revendications 1 à 7, **caractérisé en ce que** les moyens pour arrêter et libérer la marche de chacun des premier et deuxième organes réglants comprennent une première bascule (74) agencée pour être actionnée par une commande manuelle, la première bascule (74) agissant sur une deuxième bascule (70) munie de deux organes de friction (71, 72) qui sont agencés pour pouvoir, lorsque cette deuxième bascule est alternativement pivotée dans les deux sens entre deux positions de blocage, respectivement et alternativement bloquer ensemble le premier rouage (20) et le premier organe réglant (2) et ensemble le deuxième rouage (30) et le deuxième organe réglant (3).

9. Mouvement horloger (100) selon la revendication 8, **caractérisé en ce que** les deux organes de friction sont agencés pour venir respectivement et alternativement en prise avec le premier rouage et le deuxième rouage lorsque la deuxième bascule est alternativement pivotée dans les deux sens entre les deux positions de blocage.

10. Mouvement horloger (100) selon la revendication 8 ou 9, **caractérisé en ce que** les deux organes de friction (71, 72) sont chacun liés à la deuxième bascule au moyen d'une lame ressort (710, 720).

11. Mouvement horloger (100) selon une des revendications 8 à 10, dans lequel les moyens pour arrêter et libérer la marche de chacun des premier et deuxième organes réglants comprennent une troisième bascule (73) agencée pour coopérer, d'une part, avec la deuxième bascule (70) lorsque la commande manuelle est actionnée pour bloquer cette deuxième bascule dans une première position, parmi lesdites deux positions de blocage, dans laquelle le premier organe réglant et le premier rouage sont bloqués et, d'autre part, avec une masse oscillante lors d'une rotation de cette masse oscillante pour débloquer la deuxième bascule, lorsque cette dernière se trouve dans la première position, et permettre à cette deuxième bascule de pivoter jusqu'à la seconde des deux positions de blocage dans laquelle le deuxième organe réglant et le deuxième rouage sont bloqués.

12. Pièce d'horlogerie comprenant un mouvement horloger (100) selon l'une des revendications 1 à 11.

## Patentansprüche

1. Uhrwerk (100), umfassend ein erstes Reglerelement (2), eine erste Hemmung, die dem ersten Reglerelement zugeordnet ist, ein erstes Räderwerk (20), das die erste Hemmung mit einer ersten Energiequelle (1) verbindet, ein zweites Reglerelement (3), eine zweite Hemmung, die dem zweiten Reglerelement zugeordnet ist, und ein zweites Räderwerk (30), das die zweite Hemmung mit einer zweiten Energiequelle (5) verbindet; wobei das Uhrwerk Mittel zum Anzeigen der aktuellen Uhrzeit (60, 61) umfasst sowie mindestens ein Differentialgetriebe (4), welches ein erstes Eingangsrad (48) umfasst, das mit dem ersten Räderwerk in Eingriff steht, und ein zweites Eingangsrad (49), das mit dem zweiten Räderwerk in Eingriff steht, wobei dieses Differentialgetriebe die Mittel zum Anzeigen der aktuellen Uhrzeit antreibt;
wobei das Uhrwerk **dadurch gekennzeichnet ist, dass** das zweite Reglerelement weniger Energie verbraucht als das erste Reglerelement; dass es Mittel zum Festhalten und Lösen jedes der ersten und zweiten Reglerelemente umfasst, wobei diese Mittel so angeordnet sind, dass sie abwechselnd das erste Räderwerk und das erste Reglerelement miteinander verriegeln können, während sie das zweite Räderwerk und das zweite Reglerelement lösen, und das zweite Räderwerk und das zweite Reglerelement miteinander verriegeln können, während sie das erste Räderwerk und das erste Reglerelement lösen; und dass das Differentialgetriebe (4) so angeordnet ist, dass die Mittel zum Anzeigen der aktuellen Uhrzeit die aktuelle Uhrzeit unabhängig davon anzeigen können, welches der ersten oder zweiten Reglerelemente gelöst wird.

2. Uhrwerk (100) nach Anspruch 1, wobei das Differentialgetriebe (4) die Mittel zum Anzeigen der aktuellen Uhrzeit trägt.

3. Uhrwerk (100) nach Anspruch 1 oder 2, wobei die Reglerelemente gleichen Typs sind.

4. Uhrwerk (100) nach Anspruch 1 oder 2, wobei die Reglerelemente unterschiedlichen Typs sind.

5. Uhrwerk (100) nach einem der Ansprüche 1 bis 4, wobei mindestens ein Reglerelement ein Tourbillon oder ein Karussell ist.

6. Uhrwerk (100) nach einem der Ansprüche 1 bis 4, wobei mindestens ein Reglerelement eine klassische Unruh mit Spiralfeder ist.

7. Uhrwerk (100) nach einem der Ansprüche 1 bis 6, **dadurch gekennzeichnet, dass** das erste und das zweite Reglerelement (2, 3) mit unterschiedlichen Frequenzen arbeiten, wobei das zweite Reglerelement (3) eine niedrigere Frequenz aufweist als das erste Reglerelement (2).

8. Uhrwerk (100) nach einem der Ansprüche 1 bis 7, **dadurch gekennzeichnet, dass** die Mittel zum Festhalten und Lösen jedes des ersten und des zweiten Reglerelements eine erste Wippe (74) umfassen, die so angeordnet ist, dass sie durch eine manuelle Steuerung betätigt wird, wobei die erste Wippe (74) auf eine zweite Wippe (70) einwirkt, die mit zwei Reibungselementen (71, 72) versehen ist, die so angeordnet sind, dass, wenn die zweite Wippe abwechselnd in beide Richtungen zwischen zwei Verriegelungspositionen geschwenkt wird, abwechselnd jeweils das erste Räderwerk (20) und das erste Reglerelement (2) und das zweite Räderwerk (30) und das zweite Reglerelement (3) miteinander verriegelt werden können.

9. Uhrwerk (100) nach Anspruch 8, **dadurch gekennzeichnet, dass** die beiden Reibungselemente so angeordnet sind, dass sie jeweils abwechselnd mit dem ersten Räderwerk und dem zweiten Räderwerk in Eingriff gelangen, wenn die zweite Wippe abwechselnd in beide Richtungen zwischen den zwei Verriegelungspositionen geschwenkt wird.

10. Uhrwerk (100) nach Anspruch 8 oder 9, **dadurch gekennzeichnet, dass** die beiden Reibungselemente (71, 72) jeweils mit der zweiten Wippe über ein Federblatt (710, 720) verbunden sind.

11. Uhrwerk (100) nach einem der Ansprüche 8 bis 10, wobei die Mittel zum Festhalten und Lösen des Gangs jeweils des ersten und des zweiten Reglerelements eine dritte Wippe (73) umfassen, die so angeordnet ist, dass sie einerseits mit der zweiten Wippe (70) zusammenwirkt, wenn die manuelle Steuerung betätigt wird, um diese zweite Wippe in einer ersten Position aus den zwei genannten Verriegelungspositionen zu verriegeln, in der das erste Reglerelement und das erste Räderwerk verriegelt sind, und andererseits mit einer Schwungmasse zusammenwirkt, wenn sich diese Schwungmasse dreht, um die zweite Wippe zu lösen, wenn diese sich in der ersten Position befindet, und es der zweiten Wippe zu ermöglichen, in die zweite der beiden Verriegelungspositionen zu schwenken, in der das zweite Reglerelement und das zweite Räderwerk verriegelt sind.

12. Uhr, umfassend ein Uhrwerk (100) nach einem der Ansprüche 1 bis 11.

## Claims

1. Timepiece movement (100) comprising a first regulating member (2), a first escapement associated with the first regulating member, a first train (20) connecting the first escapement to a first energy source (1), a second regulating member (3), a second escapement associated with the second regulating member, and a second train (30) connecting the second escapement to a second energy source (5); the timepiece movement comprising means for displaying the current time (60, 61) and at least one differential gear (4) which comprises a first input wheel (48) meshing with the first train and a second input wheel (49) meshing with the second train, this differential gear driving said means for displaying the current time;
the timepiece movement being **characterized in that** the second regulating member consumes less energy than the first regulating member; **in that** it comprises means for stopping and allowing operation of each of the first and second regulating members, these means being arranged so as to alternately be able to jointly lock in position the first train and the first regulating member, while allowing operation of the second train and the second regulating member, and be able to jointly lock in position the second train and the second regulating member, while allowing operation of the first train and the first regulating member; and **in that** said differential gear (4) is arranged such that the means for displaying the current time can display the current time regardless of which regulating member, from the first and second regulating members, has been allowed to operate.

2. Timepiece movement (100) according to claim 1, wherein said differential gear (4) carries said means for displaying the current time.

3. Timepiece movement (100) according to claim 1 or 2, wherein the regulating members are of the same type.

4. Timepiece movement (100) according to claim 1 or 2, wherein the regulating members are of different types.

5. Timepiece movement (100) according to any of claims 1 to 4, wherein at least one regulating member is a tourbillon or a karussel.

6. Timepiece movement (100) according to any of claims 1 to 4, wherein at least one regulating member is a conventional spring balance.

7. Timepiece movement (100) according to any of claims 1 to 6, **characterized in that** the first and second regulating members (2, 3) operate at different frequencies, the second regulating member (3) having a lower frequency than that of the first regulating member (2).

8. Timepiece movement (100) according to any of claims 1 to 7, **characterized in that** the means for stopping or allowing operation of each of the first and second regulating members comprise a first lever (74) arranged to be actuated by a manual control, the first lever (74) acting on a second lever (70) provided with two friction members (71, 72) arranged to be able, when this second lever is alternately pivoted in the two directions between two locking positions, to respectively and alternately jointly lock in position the first train (20) and the first regulating member (2), and jointly lock in position the second train (30) and the second regulating member (3).

9. Timepiece movement (100) according to claim 8, **characterized in that** the two friction members are arranged so as to respectively and alternately engage with the first train and the second train when the second lever is alternately pivoted in the two directions between the two locking positions.

10. Timepiece movement (100) according to claim 8 or 9, **characterized in that** each of the two friction members (71, 72) are linked to the second lever by means of a strip spring (710, 720).

11. Timepiece movement (100) according to any of claims 8 to 10, wherein the means for stopping and allowing operation of each of the first and second regulating members comprise a third lever (73) arranged to cooperate, on the one hand, with the second lever (70) when the manual control is actuated in order to lock this second lever in a first position from among said two locking positions, wherein the first regulating member and the first train are locked in position and, on the other hand, arranged to cooperate with an oscillating weight during a rotation of this oscillating weight, in order to unlock the second lever, when the latter is in the first position, and allow this second lever to pivot as far as the second of the two locking positions wherein the second regulating member and the second train are locked in position.

12. Timepiece including a timepiece movement (100) according to any of claims 1 to 11.
